# EUROPÄISCHE PATENTSCHRIFT

(11) **EP 0 578 632 B1**
(45) Veröffentlichungstag und Bekanntmachung des Hinweises auf die Patenterteilung: **27.12.1995**
(21) Anmeldenummer: 91906556.5
(22) Anmeldetag: 12.03.1991
(51) Int. Cl.: A43B 13/37, A43B 3/12

(54) **SCHUH MIT UNTERBROCHENER SOHLE (DAMENSCHUH)**
LADY'S SHOE WITH MISSING SOLE SECTION
CHAUSSURE DE DAME AVEC SEMELLE INTERROMPUE

(43) Veröffentlichungstag der Anmeldung: 19.01.1994
(73) Patentinhaber: HANZL, Erich Michael, A-1100 Wien (AT); GÖDDE, Michaela Angela, Mag., A-1060 Wien (AT)
(72) Erfinder: Hanzl, Erich Michael, A-1100 Wien (AT)
(86) Internationale Anmeldenummer: AT9100043
(87) Internationale Veröffentlichungsnummer: WO9216121

(56) Entgegenhaltungen:
- FR-A- 870 807
- US-A- 2 362 010
- US-A- 4 120 103
- US-A- 4 944 099

## Beschreibung

Die Erfindung bezieht sich auf einen Damenschuh, der mit einem Absatz, der eine unterschiedliche Höhe haben kann, versehen ist.

Herkömmlich war gemäß FR-PS 1 581 499 (PERUGIA) ein Schuh, dessen Grundgerüst aus einer Standfläche, einem Fersenteil mit Absatz und einer unterhalb der Fußsohle verlaufenden, aus Stahldraht bestehenden Verbindung zwischen beiden Teilen bestand.

Aus FR-A-870 807 (LACROIX) ist weiters ein Schuh bekannt, dessen Sohle, wie auch in der folgenden Erfindung beschrieben, aus nur zwei getrennten Teilen, jeweils einem für den Vorfuß und die Ferse besteht. Das Verbindungsglied zwischen diesen beiden Teilen verläuft jedoch, im Gegensatz zum erfindungsgemäßen Schuh, unterhalb des Fußrückens.

Der Erfindung liegt nun die Überlegung zugrunde, einen Schuh zu konstruieren, dessen Sohle nur aus den Teilen für die Fußteile - die Ferse und den Vorfuß - besteht, auf die sich beim Gehen und Stehen, besonders beim Tragen von Schuhen mit hohen Absätzen, der Druck des Körpergewichts fast ausschließlich verteilt, und sie ist dadurch gekennzeichnet, daß die Verbindung zwischen dem vorderen Sohlenteil und dem Absatz durch zwei, jeweils seitlich entlang des Fußrückens verlaufende Bügel erfolgt.

Die Sohle des erfindungsgemäßen Schuhes besteht somit, im Gegensatz zu einem Schuh mit einer durchlaufenden Sohle, aus zwei getrennten Teilen; jeweils einem für den Vorfuß (die Zehen und die Ballen) und die Ferse. Beide Teile - der Fersenteil mit dem entsprechenden Absatz - sind durch zwei, jeweils seitlich entlang des Fußrückens verlaufende Bügel stabil (und dabei eventuell mehr oder weniger elastisch) miteinander verbunden. Durch diese Verbindung bleibt, wie beabsichtigt, der Mittelteil der Fußsohle, zwischen den Ballen und der Ferse, frei und ohne Auflage.

Weil der Fuß bei jedem Schritt, auch beim Gehen mit Schuhen mit höheren Absätzen, etwas gebeugt und gestreckt wird, sollen die Bügel so beschaffen bzw. dem Fuß angelegt sein, daß sie ihm die dafür notwendige Freiheit geben. Die Bügel können dazu in ihrem jeweils vorderen Bereich etwas biegsam beschaffen sein.

Um den Schuh leicht anziehen zu können, könnte ein Bügel seitlich umklappbar und durch eine einfache Schließvorrichtung in der beschriebenen Stellung fixierbar sein.

Die Befestigung des Schuhes am Fuß erfolgt, falls ihm nicht schon die Bügel durch ihren Verlauf entlang des Fußes genügend Halt geben, auf die herkömmliche Weise.

Die Vorteile des erfindungsgemäßen Schuhes bestehen in einem interessanten, anregenden Gehgefühl, darin, daß der Fuß sehr frei und der Schuh leicht ist. Der gegenüber Schuhen mit einer herkömmlichen Sohle fehlende Mittelteil stört nicht, da das Körpergewicht sowohl beim Gehen, als auch beim Stehen, besonders beim Tragen von Schuhen mit höheren Absätzen, praktisch ausschließlich auf Ferse und Vorfuß lastet.

Die beiliegende Zeichnung zeigt eine perspektivische Sicht des erfindungsgemäßen Schuhes. Es sind die beiden beschriebenen Sohlenteile für den Vorfuß (1) und die Ferse (2) und die erwähnte, aus den beiden seitlich entlang des Fußrückens verlaufenden Bügeln (3) bestehende Verbindung zwischen beiden Teilen dargestellt. Die Zeichnung zeigt die prinzipielle Form und den Verlauf der Bügel. Es sind aber auch leichte Variationen davon, vor allem in der Form, eventuell mit einer oder mehreren Brücken zwischen den Bügeln, möglich.

## Patentansprüche

1. Ein Damenschuh mit einem Absatz, der eine unterschiedliche Höhe haben kann, dessen Sohle aus zwei getrennten Teilen, jeweils einem für den Vorfuß (die Zehen und die Ballen) und die Ferse, besteht, dadurch gekennzeichnet, daß die Verbindung zwischen vorderem Sohlenteil (1) und Absatz (2) durch zwei jeweils seitlich entlang des Fußrückens verlaufende Bügel (3) erfolgt.

## Claims

1. A ladies' shoe with a heel that may have a height differing according to the model in question, whose sole consists of two separate elements, one each for the forefoot (the toes and the balls of the foot) and the heel, characterized by the fact that the link between the front part of the sole (1) and the heel (2) is made of two straps (3) running laterally alongside the dorsum of the foot.

## Revendications

1. Une chaussure de femme avec un talon pouvant présenter diverses hauteurs, dont la semelle se compose de deux éléments séparés, l'un pour l'avant du pied (orteils et plante avant), l'autre pour le talon, et caractérisée par le fait que la liaison entre la partie avant de la semelle (1) et le talon (2) est assurée par deux arceaux (3) longeant latéralement la voûte du pied de part et d'autre.
